# FASCICULE DE BREVET EUROPEEN

(11) **EP 0 354 826 B1**
(45) Date de publication et mention de la délivrance du brevet: **04.12.1991**
(21) Numéro de dépôt: 89402119.5
(22) Date de dépôt: 26.07.1989
(51) Int. Cl.: C10L 1/06, C10G 53/00, C10G 61/00

(54) **Procédé de fractionnement et d'extraction d'hydrocarbures permettant l'obtention d'une essence à indice d'octane amélioré et d'un kérosène à point de fumée amélioré**
Kohlenwasserstoff-Fraktionierungs- und Extraktionsverfahren zur Erlangung von Benzin mit verbesserter Oktanzahl und von Kerosin mit verbessertem Rauchpunkt
Hydrocarbon fractionation and extraction process to obtain a petrol with a high octane number and a kerosene with an altered smoke point

(30) Priorité: 02.08.1988 FR 8810545
(43) Date de publication de la demande: 14.02.1990
(73) Titulaire: INSTITUT FRANCAIS DU PETROLE, 92502 Rueil-Malmaison (FR)
(72) Inventeur: Franckowiak, Sigismond, F-92500 Rueil-Malmaison (FR); Mikitenko, Paul, F-78590 Noisy de Roi (FR); Baumgartner, Pierre, F-69005 Lyon (FR); Cohen, Georges, F-78240 Aigremeont (FR)

(56) Documents cités:
- FR-A- 1 424 225
- US-A- 2 773 006
- US-A- 3 044 950
- US-A- 3 627 671

## Description

L'invention concerne un procédé de fractionnement et d'extraction d'hydrocarbures, particulièrement un procédé de production d'essences à indice d'octane amélioré et de kérosène à point de fumée amélioré et éventuellement un procédé de production de gasole à indice de cétane amélioré par extraction sélective de coupes d'hydrocarbures appropriées.

Il est connu de l'Homme de Métier de produire des essences à partir de la distillation atmosphérique d'une charge d'hydrocarbures. Les effluents liquides distillant entre environ 50°C et 130°C constituent une coupe essence à indice d'octane peu élevé dû à une majorité d'hydrocarbures saturés et à cette coupe peut être ajoutée au moins en partie une coupe d'essence lourde 130-220°C plus riche en hydrocarbures aromatiques et intéressante par son haut indice d'octane. Cette solution est même totalement adoptée en été, une partie de l'essence lourde étant dévolue à l'essence d'aviation. Par contre, durant l'hiver, la majorité de l'essence lourde est mélangée à la coupe gasole pour satisfaire les besoins en chauffage.

De plus, il est connu d'améliorer l'indice d'octane de la coupe essence par reformage par le brevet US 3044950 mais la teneur en azote de la charge ne doit pas excéder 50 ppm, ce qui interdit de traiter directement les coupes essences lourdes 130-220°C plus riches en azote et particulièrement les essences lourdes de craquage catalytique.

Pour pallier cet inconvénient, il est nécessaire de prétraiter par un hydrotraitement sévère cette coupe d'essence lourde, ce prétraitement s'avérant difficile et coûteux.

Par ailleurs, il est connu par le brevet FR 1421273 un procédé d'extraction des hydrocarbures (par exemple le benzène, toluène et xylène et/ou des hydrocarbures aromatiques polycycliques) par un solvant d'extraction comme le diméthylsulfoxyde dans une première zone d'extraction. Mais son emploi s'est heurté à de nombreuses difficultés en raison de sa stabilité médiocre vis-à-vis de la chaleur et des traitements de distillation. Pour éviter une distillation lors de la séparation du mélange comprenant l'extrait enrichi en hydrocarbures aromatiques et le diméthylsulfoxyde, il a été recommandé d'utiliser un solvant auxiliaire dans une deuxième zone d'extraction, capable de dissoudre les hydrocarbures de la charge mais incapable de dissoudre une quantité substantielle (plus de 5% de son poids) de diméthylsulfoxyde. Ce dernier peut ainsi être séparé puis recyclé dans la première zone d'extraction.

Afin de récupérer la coupe aromatique extraite et sensiblement purifiée, on est amené à passer par une série d'opérations telles qu'un lavage à l'eau pour entraîner les traces de diméthylsulfoxyde suivi d'une distillation du mélange restant, c'est-à-dire des hydrocarbures aromatiques et du solvant auxiliaire qui est ainsi séparé puis recyclé dans la deuxième zone d'extraction.

De plus, le brevet FR 1424225 enseigne l'extraction des constituants aromatiques et non aromatiques d'huile de recyclage ((L.C.O.) ou light cycle oil) constituée par une fraction de distillation de 204 à 316°C environ produite par le craquage catalytique du pétrole dans deux zones successives. Dans la première, on utilise un mélange de diméthylformamide et d'environ par exemple 10% d'eau comme solvant des aromatiques tandis que dans la seconde on utilise un mélange de naphta riche en hydrocarbures saturés et de xylène pour extraire un mélange contenant les hydrocarbures aromatiques et recycler le solvant vers la première zone d'extraction.

Le mélange ainsi extrait est ensuite passé dans une colonne de distillation. En queue, on recueille un concentrat d'hydrocarbures aromatiques et en tête on récupère une partie au moins du naphta qui est recyclé dans la seconde zone d'extraction. Cette opération-là est coûteuse en énergie.

L'art antérieur est enfin illustré par le brevet US 3044950 qui décrit un double traitement d'une charge 25-220°C combinant un hydrotraitement suivi d'une extraction par solvant. Cet hydrotraitement est effectué soit sur toute la charge soit sur la fraction la plus lourde de la charge obtenue par distillation.

Il s'ensuit que l'hydrogénation de la fraction la plus légère de la charge entraîne une perte en indice d'octane et l'hydrogénation de la fraction la plus lourde ne peut être exécutée que dans de conditions très sévères de pression étant donné la grande quantité d'azote dans cette fraction. De plus, l'hydrogénation de la fraction la plus lourde et par conséquent des hydrocarbures aromatiques qu'elle contient entraîne une diminution de son indice d'octane.

Un des objets de l'invention est donc de remédier aux inconvénients ci-dessus.

On a découvert en effet qu'il n'était pas nécessaire de redistiller le solvant dit auxiliaire rajouté dans la seconde étape d'extraction du brevet FR 1424225. Plus particulièrement, on a découvert et ceci constitue un autre objet de la présente invention, un procédé de fractionnement et d'extraction d'hydrocarbures permettant d'obtenir des résultats sensiblement améliorés vis-à-vis des procédés de l'art antérieur.

De façon plus précise, l'invention concerne un procédé de fractionnement et d'extraction d'hydrocarbures permettant l'obtention d'une essence à indice d'octane amélioré et d'un kérosène à point de fumée amélioré, à partir d'une charge d'hydrocarbures dont le point d'ébullition final est d'au moins 220°C, de préférence de points d'ébullition compris entre 25 et 350°C. Le procédé comprend:
a) Une étape de fractionnement de ladite charge dans des conditions de fractionnement délivrant au moins trois coupes:
   1― Une coupe essence légère de point d'ébullition compris entre 25°C et 80°C et contenant environ moins de 10% en poids d'hydrocarbures aromatiques,
   2― Une coupe essence moyenne de point d'ébullition compris entre 80°C et au plus 150°C, ayant une teneur en azote inférieure à environ 50 ppm,
   3― Une coupe essence lourde de point d'ébullition final au plus égal à environ 220°C par exemple de points d'ébullition compris entre 150°C et au plus 220°C ayant une teneur en hydrocarbures aromatiques, généralement comprise entre 25 et 75% en poids,
b) Une étape d'extraction de la majeure partie des hydrocarbures aromatiques de ladite coupe essence lourde dans des conditions d'extraction par un premier solvant des hydrocarbures aromatiques, dans une première zone d'extraction produisant un raffinat désaromatisé et un mélange comprenant ledit solvant et un extrait enrichi en lesdits hydrocarbures aromatiques, le rapport en volume dudit premier solvant sur ladite coupe essence lourde étant compris entre 1 et 3;
c) Une étape d'extraction dudit mélange par un second solvant auxiliaire dans des conditions d'extraction dans une seconde zone d'extraction, produisant d'une part ledit extrait comprenant ledit second solvant auxiliaire et d'autre part ledit premier solvant que l'on recycle à l'étape b), le rapport en volume du solvant auxiliaire et dudit mélange étant compris entre 0,5 et 2.
   Le procédé est caractérisé en ce que ledit solvant auxiliaire est ladite coupe essence légère (25°C-80°C) et en ce que:
d) On recueille au moins une partie du raffinat désaromatisé de l'étape b) de façon à obtenir un kérosène ayant un point de fumée amélioré.

Le procédé selon l'invention présente l'avantage, par l'utilisation d'une coupe essence légère 25-80°C comme solvant auxiliaire de réextraction du premier solvant des hydrocarbures aromatiques, d'éviter une distillation, ce qui est économe en énergie. Par ailleurs, la production de cette coupe légère s'accompagne d'une augmentation de la qualité de l'essence obtenue et simultanément de l'amélioration de la qualité du kérosène.

La charge initiale d'hydrocarbures utilisée est une charge d'hydrocarbures dont le point d'ébullition final est d'au moins 220°C, charge par exemple comprise entre son point d'ébullition initial et un point final de 600°C, par exemple 25°C à 350°C. Cette charge peut provenir d'un procédé de craquage catalytique, de craquage thermique ou d'hydrocraquage. Ce peut être aussi une charge de pétrole brut ou un distillat contenant au moins des fractions essence et kérosène, et qui n'a pas subi les traitements ci-dessus. De préférence, on utilisera un effluent provenant d'une unité de craquage catalytique en lit fluide, en anglais "Fluid Catalytic Cracking" (F.C.C.) et dont la charge de départ a été craquée en présence d'un catalyseur dans des conditions de craquage connues de l'Homme de Métier. Cet effluent ainsi enrichi en hydrocarbures oléfiniques va contribuer à améliorer l'indice d'octane de la coupe essence (légère).

La charge de départ ou l'effluent ci-dessus, dénommée charge par la suite est fractionnée par distillation selon des moyens conventionnels connus.

Les coupes obtenues peuvent en fonction du nombre de plateaux de la colonne de distillation, avoir des gammes de point d'ébullition qui peuvent interférer en partie.

Dans la zone de distillation, les gaz les plus légers peuvent être recueillis séparément ainsi que l'eau et l'hydrogène sulfuré.

La coupe d'essence légère contient généralement moins de 10% en poids d'hydrocarbures aromatiques et de préférence de 0,1 à 5% en poids.

La coupe d'essence moyenne a généralement une teneur en azote inférieure à environ 50 ppm (1 ppm = partie par million), par exemple comprise entre 5 et 50 ppm et de préférence comprise entre 20 et 40 ppm, et cette teneur détermine le point d'ébullition final de ladite coupe.

Enfin, la coupe d'essence lourde contient en général de 25 à 75% en poids d'hydrocarbures aromatiques et en général environ moins de 15% en poids, de préférence de 1 à 10% en poids environ d'hydrocarbures dicycliques ayant au moins un cycle aromatique.

On pourra avantageusement reformer la coupe essence moyenne après un hydrotraitement permettant habituellement d'abaisser la teneur en azote à moins de 1 ppm, avant de la mélanger avec l'extrait et le solvant auxiliaire de l'étape c), ce qui permettra d'améliorer encore plus l'indice d'octane du mélange résultant.

Selon un mode de mise en oeuvre du procédé, le fractionnement de la charge peut faire apparaître une coupe de point d'ébullition supérieur à 220°C destinée à alimenter le réservoir (pool) gasole moteur. Cette coupe peut être une coupe Light Cycle Oil (L.C.O.), si la charge provient du craquage catalytique. Une partie au moins du raffinat de l'étape b) selon le procédé de l'invention peut être mélangée avec une partie au moins de la coupe ci-dessus pour alimenter le réservoir gasole moteur.

On peut également avec cette partie au moins du raffinat de l'étape b) selon l'invention alimenter directement le réservoir (pool) de stockage de gasole moteur, de façon à améliorer son indice de cétane.

Selon un autre mode de réalisation du procédé, la coupe essence moyenne de l'étape a) contenant habituellement de 5 à 50 ppm d'azote est hydrotraitée en présence d'hydrogène dans une zone d' hydrotraitement.

Dans des conditions d'hydrotraitement telles que la quantité résiduelle d'azote est inférieure à 1 ppm puis l'effluent d'hydrotraitement recueilli est soumis à un reformage catalytique en présence d'hydrogène dans une zone de reformage dans des conditions de reformage de façon à obtenir une coupe essence moyenne à indice d'octane amélioré.

Cette essence moyenne peut être mélangée, au moins en partie et de préférence en totalité à l'extrait aromatique qui est lui-même en mélange avec la coupe 25-80°C selon l'étape c) du procédé et l'on obtient ainsi une essence à meilleur indice d'octane que celle selon l'étape c) du procédé.

Selon un autre mode de réalisation particulièrement avantageux du procédé, on peut mélanger une partie au moins du raffinat de l'étape b) par exemple de 5 à 80%, de préférence de 10 à 20% en poids, avec la coupe essence moyenne 80-150°C, dans une proportion telle que la quantité d' azote du mélange ainsi obtenu reste inférieure à 50 ppm (1 ppm = 1 partie par million). On soumet ensuite ledit mélange à un hydrotraitement dans des conditions d'hydrotraitement telles que la quantité d'azote ne dépasse pas de préférence 1 ppm, puis on soumet l'effluent d'hydrotraitement à un reformage catalytique en présence d'hydrogène dans une zone de reformage, selon des conditions opératoires telles que l'on obtient une essence de reformage à indice d'octane amélioré.

Cette essence de reformage ainsi obtenue peut alors être mélangée au moins en partie et de préférence en totalité avec au moins une partie et de préférence la totalité de l'extrait comprenant la coupe essence légère 25-80°C produit selon l'étape c) du procédé.

Ainsi par rapport à l'art antérieur (US 3044950), on n'hydrotraite avant le reformage que le raffinat de la coupe la plus lourde appauvri en aromatiques et non pas l'intégralité de la coupe la plus lourde, ce qui évite d'opérer selon des conditions opératoires très sévères d'hydrotraitement et de reformage.

L'opération d'hydrotraitement (hydrodésulfuration et hydrodéazotation) sera réalisée dans des conditions telles qu'il ne restera en général qu'une quantité de soufre et d'azote inférieure à 10 ppm et de préférence, inférieure à 1 ppm. Cette opération sera fonction du type de charge. Ces conditions sont connues de l'Homme de Métier et sont décrites par exemple dans les brevets US 3044950.

Elles sont généralement les suivantes:

- Température:: = 300-350°C
- Pression:: = 20-30 bar
- H₂/charge:: 30-80 en volume
- VVH:: 2-10
- Catalyseur:: alumine +CO - MO (Procatalyse)

Les conditions de reformage ont été largement décrites dans les brevets US 3044950, US 3627671, US 4172027, US 4133733 US 4210519 et US 4233288.

Elles sont généralement les suivantes:

- Température:: à l'entrée 480-520°C
- Pression:: 3,5-10 bar
- H₂/charge:: 2-6 (mode)
- V.V.H.:: 1,5-3
- Catalyseur:: alumine + (Pt +Sn) ou (Pt +Re) (Procatalyse)

Les solvants d'extraction des hydrocarbures aromatiques de la coupe essence lourde peuvent être ceux décrits dans le brevet US 3627671 et de préférence le diméthylsulfoxyde, le polyéthylèneglycol et la diméthylformamide. Ces solvants peuvent contenir avantageusement de l'eau, par exemple de 0,1 à 20% et de préférence de 1 à 10% en poids pour ajuster au mieux la sélectivité de la séparation.

Le solvant auxiliaire, en l'occurence la coupe 25°C-80°C, utilisé pour séparer le premier solvant d'extraction dans la seconde zone d'extraction peut contenir notamment quand la charge d'origine a été craquée catalytiquement, une quantité d'oléfines comprise entre 20 et 60% qui va contribuer à améliorer l'indice d'octane de l'essence destinée au réservoir (pool) essence.

Pour la mise en oeuvre du présent procédé, tous les dispositifs d'extraction liquide-liquide, de préférence à contre-courant peuvent être utilisés par exemple des colonnes à remplissage, à plateaux ou à agitation mécanique (R.D.C.: rotating disc contactor) ayant en général de 3 à 20 étages et de préférence de 5 à 10 étages à une température généralement comprise entre 20 et 120°C, avantageusement entre 60 et 80°C et sous une pression permettant d'opérer en phase liquide et donc comprise entre 1 et 10 bars, de préférence 1 et 3 bars. Le rapport en volume solvant sur coupe essence lourde est en général compris entre 1 et 3 et de préférence entre 1,5 et 2, dans la première unité d'extraction. Par contre, dans la seconde unité d'extraction, le rapport entre le volume de la coupe essence légère et le volume de la charge introduite c'est-à-dire du mélange comprenant ledit solvant de première extraction et l'extrait enrichi en hydrocarbures aromatiques est généralement compris entre 0,5 et 2, de préférence entre 1 et 1,5.

La détermination des indices d'octane moteur et recherche est effectuée selon les normes ASTM D2699-D2700 tandis que la détermination du point de fumée et de l'indice de cétane est réalisée selon les normes ASTM D1322 et ASTM D 613.

L'invention sera mieux comprise au vu de la figure unique représentant à titre illustratif le procédé.

Un distillat sous vide par exemple, de points d'ébullition compris entre environ 350 et 550°C est introduit par une ligne 1 dans une unité de craquage catalytique 2 où elle est craquée dans des conditions de craquage en présence d'un catalyseur.

L'effluent liquide de craquage catalytique ou charge selon l'invention, par exemple 25-550°C, après séparation du catalyseur est introduit par une ligne 3 à la base d'une unité de distillation 4 où il est fractionné. On recueille en tête par une ligne 5 une fraction essence légère 25-80°C, qui sera envoyée, comme on le verra ci-dessous, à la base d'une seconde unité d'extraction 19, une fraction essence moyenne de points d'ébullitions compris entre 80 et 150°C et qui est envoyée par une ligne 6 vers un réservoir (pool) de stockage d'essence 15. Cette essence moyenne peut être reformée dans une unité de reformage 12 en présence d'hydrogène amené par une ligne 13 et d'un catalyseur de reformage. Cependant, il peut s'avérer nécessaire de prétraiter l'essence de façon à ce que cette coupe avant reformage ne présente pas une quantité d'azote supérieure à 1 ppm (1 partie par million) et une quantité de soufre supérieure à 1 ppm. Ce prétraitement est réalisé dans une unité d'hydrotraitement 9, en amont de l'unité de reformage 12, en présence d'hydrogène apporté par une ligne 10 et d'un catalyseur d'hydrotraitement, et dans des conditions qui permettent d'atteindre ces quantités d'azote et de soufre. L'effluent d'hydrotraitement est ensuite envoyé par une ligne 11 vers l'unité de reformage.

De l'unité de fractionnement 4, on recueille aussi une fraction essence lourde, de point d'ébullition compris entre 150°C et 220°C environ, qui est envoyée par une ligne 7 vers une première unité d'extraction 16 alimentée en solvant d'extraction des hydrocarbures aromatiques par exemple, du diméthylsulfoxyde. La fraction raffinée enrichie en hydrocarbures non aromatiques ou raffinat est recueillie au moins en partie dans la partie supérieure de l'unité, lavée pour éliminer les traces de solvant d'extraction (dispositif non schématisé sur la figure) et elle alimente par une ligne 18 le réservoir de stockage de kérosène 23. Cette fraction présente un point de fumée amélioré. Une partie de cette même fraction raffinée peut alimenter par une ligne 22 la ligne 6 d'alimentation de la coupe essence moyenne en amont des unités d'hydrotraitement 9 et de reformage 12. La quantité de raffinat ainsi mélangée à la coupe essence moyenne est telle que le mélange ainsi obtenu présente une quantité d'azote inférieure à 50 ppm et qu'il peut donc être hydrotraité de manière conventionnelle puis soumis à un procédé de reformage, comme indiqué ci-dessus pour augmenter son indice d'octane. L'hydrotraitement réalisé sur ce mélange permet, comme expliqué ci-dessus, notamment d'abaisser les teneurs en soufre et en azote jusqu'à environ au plus 1 ppm et par ailleurs d'hydrogéne une partie au moins des oléfines de ce mélange qui peuvent être un poison pour le catalyseur de reformage.

La fraction extraite enrichie en hydrocarbures aromatiques et en mélange au premier solvant d'extraction est soutirée par la ligne 17 et envoyée ensuite par cette ligne 17 vers le sommet d'une seconde unité d'extraction 19. On introduit à contre courant à la base de cette unité une coupe essence légère 25-80°C (second solvant auxiliaire). Cette essence légère est capable de dissoudre les hydrocarbures aromatiques mais incapable de dissoudre une quantité substantielle du premier solvant d'extraction, c'est-à-dire incapable de dissoudre plus de 5% et de préférence plus de 1% de son poids dudit solvant. Le premier solvant d'extraction est recueilli à la base de l'unité 19 et recyclé par une ligne 21 au sommet de la première unité d'extraction 16. L'effluent de seconde extraction d'indice d'octane amélioré, en mélange avec la coupe d'essence légère, est envoyée à son tour sur le réservoir (pool) de stockage d'essence 15 par une ligne 20 après avoir été débarrassé des traces du premier solvant d'extraction par des moyens conventionnels non représentés sur la figure.

Lorque la charge de distillation par exemple en provenance de l'unité de craquage catalytique 2 contient une fraction de point d'ébullition supérieur à 220°C susceptible de constituer une coupe light cycle oil (L.C.O.) pour alimenter par une conduite 8 un réservoir (pool) de stockage de gasole moteur 25, il est possible d'améliorer son indice de cétane en mélangeant à ladite coupe L.C.O. une partie au moins (par exemple 80%) du raffinat de la coupe essence lourde provenant de la première unité d'extraction 16, grâce à une ligne 24.

Enfin le résidu de distillation (350°C+) est recueilli à la base de l'unité de distillation 4 par la conduite 26.

L'exemple qui suit illustre de façon non limitative le procédé selon la présente invention.

### Exemple 1

Un distillat sous vide Brent de point d'ébullition compris entre environ 350°C et 550°C est introduit dans une unité de craquage catalytique opérant dans les conditions suivantes en présence d'un catalyseur de craquage catalytique à base de zéolithe Y (Octacat (R) marque déposée):

- Temps de contact =: 2-3 s.
- Rapport pondéral catalyseur:
- sur charge:: 6
- Température du riser:: 520°C
- Température du régénérateur:: 750°C
- Conversion (% poids):: 77%

L'effluent liquide de craquage catalytique est soumis à une distillation délivrant au moins quatre coupes (Tab. I) Eₗ, Eₘ, E_{L}, et L.C.O.

L'extraction de la coupe essence lourde est réalisée dans une unité d'extraction du type R.D.C. à 6 étages, à contre courant en présence de diméthylsulfoxyde contenant 2% d'eau, à une température de 70°C environ et à pression sensiblement égale à 2 bars de façon à maintenir le mélange en phase liquide.

Le rapport solvant sur charge est d'environ 1,6 en volume. La partie dite raffinat est lavée à l'eau de façon à ce que la quantité de solvant ne dépasse pas 5 ppm et alimente le réservoir de kérosène ou le gasole.

L'extrait mélangé au diméthylsulfoxyde est extrait à contre courant par la coupe essence légère dans une seconde unité d'extraction de même type que la première à une pression sensiblement égale à 2 bars et à une température d'environ 70°C.

Le rapport solvant (coupe essence légère) sur charge dans la seconde unité est d'environ 1,2 en volume. Le diméthylsulfoxyde non dissous est recyclé dans la première unité tandis que le mélange extrait aromatique et essence légère à indice d'octane amélioré (95) est recueilli, lavé de façon à ce qu'il ne reste sensiblement plus de diméthylsulfoxyde et introduit dans le réservoir de stockage d'essence.

Pour bien illustrer l'intérêt du procédé selon l'invention, et faciliter la comparaison des résultats selon l'art antérieur et l'invention, on opère à production constante en essence, en kérosène et en gasole.

Les résultats sont présentés dans le tableau II.

On considère le cas A où l'on opère selon l'art antérieur c'est-à-dire le cas où l'on constitue de manière conventionnelle une essence à partir de l'intégralité des coupes essences légère et moyenne et d'une partie de l'essence lourde, l'autre partie de l'essence lourde étant destinée à alimenter le réservoir de stockage de gasole moteur ou de kérosène et le cas B selon la présente invention, sans hydrotraitement ni reformage.

On alimente, selon l'invention (cas B), un réservoir de stockage d'essence par la coupe essence légère et la partie dite extrait (EL1) de la coupe essence lourde qui quittent la seconde unité d'extraction (46% de la coupe essence lourde, soit 7% de la charge) ainsi que la coupe d'essence moyenne. On obtient finalement une quantité d'essence (37%) d'indice d'octane 93 que l'on peut comparer à une même quantité d'essence obtenue selon l'art antérieur (le chiffre 7 représentant la même quantité d'essence lourde ajoutée), soit 37%, d'indice d'octane 90.

Le reste de l'essence lourde, c'est-à-dire le raffinat enrichi en hydrocarbures non aromatiques (ELR = 8%) est introduit soit dans le réservoir (pool) kérosène soit dans le réservoir (pool) gasole et l'on observe des qualités de carburant améliorées par comparaison avec le cas A selon l'art antérieur, à un même niveau de production (rajout du complément d'essence lourde, soit 8%, dans le réservoir (pool) kérosène ou gasole).

### Exemple 2

On réalise l'exemple 2 selon les conditions de l'exemple 1 d'après le procédé de l'invention (cas D). On détermine cependant deux modes de mise en oeuvre, l'un pour l'hiver, l'autre pour l'été.

Pour l'été, le réservoir de gasole est alimenté par la coupe L.C.O. alors que le réservoir essence est alimenté par la fraction essence légère servant de solvant de seconde extraction, l'extrait enrichi en hydrocarbures aromatiques (EL1) selon le procédé de l'invention et l'essence moyenne ainsi que le raffinat (ELR) de l'essence lourde. Mais contrairement à l'exemple 1, le raffinat au lieu d'alimenter le réservoir de kérosène ou de gasole, est mélangé à la coupe d'essence moyenne. Ce raffinat contient environ 30 ppm d'azote. Le mélange constitué est soumis, après un lavage destiné à le débarrasser des traces de diméthylsulfoxyde à un hydrotraitement puis à un reformage dans les conditions suivantes décrites dans le tableau III.

Par contre, pour l'hiver, le réservoir essence est alimenté par la coupe essence légère, l'extrait selon l'invention et la coupe essence moyenne soumise à l'hydrotraitement et au reformage ci-dessus tandis que le réservoir de gasole est alimenté par la coupe L.C.O. et le raffinat obtenu selon l'invention.

A titre de comparaison, on alimente de manière conventionnelle (cas C), pour l'hiver, le réservoir de gasole par la coupe L.C.O. et une partie de l'essence lourde (la même quantité que celle selon l'invention), et on alimente le réservoir d'essence par la coupe essence légère, la coupe essence moyenne, qui a été soumise aux procédés d'hydrotraitement et de reformage sensiblement dans les mêmes conditions que celles décrites ci-haut, et la partie complémentaire de l'essence lourde. En revanche, pour l'été on alimente le réservoir d'essence par la coupe d'essence légère, la coupe d'essence moyenne qui a été soumise aux procédés d'hydrotraitement et de reformage comme ci-dessus, et la coupe d'essence lourde. Les résultats présents dans le tableau IV montrent que l'on gagne en qualité des produits obtenus lorsqu'on opère selon le procédé de l'invention.

## Revendications

1. Procédé de fractionnement et d'extraction d'hydrocarbures permettant l'obtention d'une essence à indice d'octane amélioré et d'un kérosène à point de fumée amélioré, à partir d'une charge d'hydrocarbures dont le point d'ébullition final est d'au moins 220°C de préférence de points d'ébullition compris entre 25 et 350°C, dans lequel on effectue:
a) Une étape de fractionnement de ladite charge dans des conditions de fractionnement délivrant au moins trois coupes:
1― Une coupe essence légère de point d'ébullition compris entre 25 et 80°C et contenant environ moins de 10% en poids d'hydrocarbures aromatiques,
2― Une coupe essence moyenne de point d'ébullition compris entre 80°C et au plus 150°C ayant une teneur en azote inférieure à environ 50 ppm,
3― Une coupe essence lourde de point d'ébullition au plus égal à environ 220°C, ayant une teneur en hydrocarbures aromatiques, comprise entre 25 et 75% en poids;
b) Une étape d'extraction de la majeure partie des hydrocarbures aromatiques de ladite coupe essence lourde dans des conditions d'extraction par un premier solvant des hydrocarbures aromatiques dans une première zone d'extraction produisant un raffinat désaromatisé et un mélange comprenant ledit solvant et un extrait enrichi en lesdits hydrocarbures aromatiques, le rapport en volume dudit premier solvant sur ladite coupe essence lourde étant compris entre 1 et 3;
c) Une étape d'extraction dudit mélange par un second solvant auxiliaire dans des conditions d'extraction dans une seconde zone d'extraction, produisant d'une part ledit extrait comprenant ledit second solvant auxiliaire et d'autre part ledit premier solvant que l'on recycle à l'étape b), le rapport en volume du solvant auxiliaire et dudit mélange étant compris entre 0,5 et 2; ledit procédé étant caractérisé en ce que ledit solvant auxiliaire est ladite coupe essence légère (25-80°C) et en ce que:
d) On recueille au moins une partie dudit raffinat désaromatisé de l'étape b) de façon à obtenir un kérosène ayant un point de fumée amélioré.

2. Procédé selon la revendication 1, dans lequel la charge d'hydrocarbures est au moins un effluent provenant d'un traitement choisi dans le groupe formé par le craquage catalytique, le craquage thermique, l'hydrocraquage catalytique ou au moins une charge de pétrole brut ou un distillat n'ayant pas subi l'un desdits traitements.

3. Procédé selon la revendication 1, dans lequel la charge d'hydrocarbures résulte d'un craquage en présence d'un catalyseur de craquage dans des conditions de craquage, avant ledit fractionnement.

4. Procédé selon l'une des revendications 1 à 3, dans lequel ladite coupe d'essence moyenne de l'étape a) contient habituellement de 5 à 50 ppm d'azote et est hydrotraitée dans une zone d'hydrotraitement dans des conditions d'hydrotraitement telles que la quantité d'azote après hydrotraitement soit inférieure à 1 ppm puis dans lequel l'effluent d'hydrotraitement recueilli est soumis à un reformage catalytique en présence d'hydrogène dans une zone de reformage, dans des conditions de reformage de façon à obtenir une coupe essence moyenne à indice d'octane amélioré.

5. Procédé selon l'une des revendications 1 à 4, dans lequel une partie au moins du raffinat de l'étape b) est envoyée au réservoir de gasole moteur de façon à obtenir un gasole moteur à indice de cétane amélioré.

6. Procédé selon l'une des revendications 1 à 3, dans lequel une partie au moins du raffinat de l'étape b) est mélangée à ladite coupe essence moyenne de l'étape a) dans une proportion telle que la quantité d'azote du mélange ainsi obtenu demeure inférieure à 50 ppm et ledit mélange est soumis audit hydrotraitement et audit reformage de la revendication 4, on recueille ensuite une essence de reformage que l'on mélange avec ledit extrait selon l'étape c) de la revendication 1.

7. Procédé selon l'une des revendications 1 à 6, dans lequel la coupe d'essence légère (25°C-80°C) contient de 0,1 à 5% en poids d'hydrocarbures aromatiques.

8. Procédé selon l'une des revendications 1 à 7, dans lequel la coupe d'essence lourde contient moins de 15% en poids et de préférence de 1 à 10% en poids d'hydrocarbures dicycliques ayant au moins un cycle aromatique.

9. Procédé selon l'une des revendications 1 à 8, dans lequel ledit premier solvant est le diméthylsulfoxyde, le polyéthylène glycol ou la diméthylformamide.

10. Procédé selon la revendication 9 dans lequel ledit premier solvant contient de 1 à 10% d'eau.

## Patentansprüche

1. Verfahren zur Fraktionierung und Extraktion von Kohlenwasserstoffen zur Herstellung von Benzin mit verbesserter Oktanzahl und von Kerosin mit verbessertem Rauchpunkt, bei dem man von einer Kohlenwasserstoff-Beschickung ausgeht, deren Endsiedepunkt mindestens 220°C beträgt und deren Siedepunkte vorzugsweise zwischen 25 und 350°C liegen, das die folgenden Stufen umfaßt:
(a) eine Stufe der Fraktionierung der Beschickung unter Fraktionierungsbedingungen, wobei man mindestens drei Fraktionen erhält:
1. eine leichte Benzinfraktion mit einem Siedepunkt zwischen 25 und 80°C und einem Gehalt an aromatischen Kohlenwasserstoffen von weniger als etwa 10 Gew.-%,
2. eine mittlere Benzinfraktion mit einem Siedepunkt zwischen 80 und höchstens 150°C und einem Stickstoffgehalt von weniger als etwa 50 ppm,
3. eine schwere Benzinfraktion mit einem Siedepunkt von höchstens etwa 220°C und einem Gehalt an aromatischen Kohlenwasserstoffen zwischen 25 und 75 Gew.-%;
(b) eine Stufe der Extraktion des Hauptteils der aromatischen Kohlenwasserstoffe der schweren Benzinfraktion unter Extraktionsbedingungen mit einem ersten Lösungsmittel für aromatische Kohlenwasserstoffe in einer ersten Extraktionszone, die ein entaromatisiertes Raffinat und ein das Lösungsmittel und einen an den aromatischen Kohlenwasserstoffen angereicherten Extrakt enthaltendes Gemisch liefert, wobei das Volumenverhältnis zwischen dem ersten Lösungsmittel und der schweren Benzinfraktion zwischen 1 und 3 liegt;
(c) eine Stufe der Extraktion des Gemisches mit einem zweiten Hilfslösungsmittel unter Extraktionsbedingungen in einer zweiten Extraktionszone, die einerseits den das zweite Hilfslösungsmittel enthaltenden Extrakt und andererseits das erste Lösungsmittel, das in die Stufe (b) zurückgeführt wird, liefert, wobei das Volumenverhältnis zwischen dem Hilfslösungsmittel und dem Gemisch zwischen 0,5 und 2 liegt;
wobei das Verfahren dadurch charakterisiert ist, daß das genannte Hilfslösungsmittel die genannte leichte Benzinfraktion (25-80°C) ist und daß man
(d) mindestens einen Teil des entaromatisierten Raffinats der Stufe (b) in der Weise gewinnt (sammelt), daß man ein Kerosin mit einem verbesserten Rauchpunkt erhält.

2. Verfahren nach Anspruch 1, in dem es sich bei der Kohlenwasserstoff-Beschickung handelt um mindestens einen Abstrom, der stammt aus einer Behandlung, ausgewählt aus der Gruppe der katalytischen Crackung, der thermischen Crackung und der katalytischen Hydrocrackung, oder um mindestens eine Rohöl-Beschickung oder ein Destillat, das keiner der genannten Behandlungen unterworfen worden ist.

3. Verfahren nach Anspruch 1, in dem die KohlenwasserstoffBeschickung das Ergebnis einer Crackung in Gegenwart eines Crackungskatalysators unter Crackungsbedingungen vor dieser Fraktionierung ist.

4. Verfahren nach einem der Ansprüche 1 bis 3, in dem die mittlere Benzinfraktion der Stufe (a) üblicherweise 5 bis 50 ppm Stickstoff enthält und in einer Hydrierungszone unter solchen Hydrierungsbedingungen hydriert wird, daß die Stickstoffmenge nach der Hydrierung unter 1 ppm liegt, und dann der: gesammelte Abstrom der Hydrierungsbehandlung in einer Reformierungszone in Gegenwart von Wasserstoff einer katalytischen Reformierung unter solchen Reformierungsbedingungen unterworfen wird, daß eine mittlere Benzinfraktion mit verbesserter Octanzahl erhalten wird.

5. Verfahren nach einem der Ansprüche 1 bis 4, in dem mindestens ein Teil des Raffinats der Stufe (b) in den Tank eines Dieselmotors in der Weise eingeführt wird, daß man einen Dieselmotor mit verbesserter Cetanzahl erhält.

6. Verfahren nach einem der Ansprüche 1 bis 3, in dem mindestens ein Teil des Raffinats der Stufe (b) mit der mittleren Benzinfraktion der Stufe (a) in einem solchen Mengenverhältnis gemischt wird, daß die Stickstoffmenge des so erhaltenen Gemisches unter 50 ppm bleibt und das Gemisch der in Anspruch 4 genannten Hydrierungsbehandlung und Reformierungsbehandlung unterworfen wird und daß man anschließend ein Reformierungsbenzin gewinnt, das man mit dem Extrakt der Stufe (c) des Anspruchs 1 mischt.

7. Verfahren nach einem der Ansprüche 1 bis 6, in dem die leichte Benzinfraktion (25-80°C) 0,1 bis 5 Gew.-% aromatische Kohlenwasserstoffe enthält.

8. Verfahren nach einem der Ansprüche 1 bis 7, in dem die schwere Benzinfraktion weniger als 15 Gew.-%, vorzugsweise 1 bis 10 Gew.-% dicyclische Kohlenwasserstoffe mit mindestens einem aromatischen Ring enthält.

9. Verfahren nach einem der Ansprüche 1 bis 8, in dem das erste Lösungsmittel Dimethylsulfoxid, Polyethylenglycol oder Dimethylformamid ist.

10. Verfahren nach Anspruch 9, in dem das erste Lösungsmittel 1 bis 10% Wasser enthält.

## Claims

1. Process for the fractionation and extraction of hydrocarbons making it possible to obtain a petrol with an improved octane number and a kerosene with an improved smoke point from a hydrocarbon charge, whose final boiling point is at least 220°C and preferably has boiling points between 25 and 350°C, in which are performed:
a) A stage of fractionating said charge under fractionation conditions supplying at least three fractions:
1) A light petrol fraction with a boiling point between 25 and 80°C and containing approximately less than 108 by weight of aromatic hydrocarbons,
2) A medium petrol fraction with a boiling point between 80°C and at the most 150°C and having a nitrogen content below approximately 50 ppm,
3) A heavy petrol fraction with a boiling point at the most equal to approximately 220°C and having an aromatic hydrocarbon content between 25 and 75% by weight,
b) A stage of extracting most of the aromatic hydrocarbons from said heavy petrol fraction under extraction conditions by a first solvent of the aromatic hydrocarbons in a first extraction zone producing a dearomatized refined product and a mixture incorporating said solvent and an extract enriched with said aromatic hydrocarbons, the volume ratio of said first solvent to the heavy petrol fraction being between 1 and 3,
c) A stage of extracting said mixture by a second auxiliary solvent under extraction conditions in a second extraction zone, producing on the one hand said extract incorporating said second auxiliary solvent and on the other hand said first solvent which is recycled to stage b), the volume ratio of the auxiliary solvent to said mixture being between 0.5 and 2; said process being characterized in that said auxiliary solvent is the light petrol fraction (25°C-80°C) and in that:
d) at least part of the dearomatized refined product of stage b) is collected, so as to obtain a kerosene with an improved smoke point.

2. Process according to claim 1, wherein the hydrocarbon charge is at least one effluent from a treatment chosen from catalytic cracking, thermal cracking, catalytic hydro cracking or at least one crude petroleum charge or a distillate which has not undergone one of said treatments.

3. Process according to claim 1, wherein the hydrocarbon charge results from cracking in the presence of a cracking catalyst under cracking conditions prior to said fractionation.

4. Process according to one of the claims 1 to 3, wherein said medium petrol fraction of stage a) contains generally 5 to 50 ppm of nitrogen and is hydrotreated in a hydrotreatment zone under hydrotreatment conditions such that the nitrogen quantity, after hydrotreatment, is below 1 ppm and wherein the collected hydrotreatment effluent undergoes catalytic reforming in the presence of hydrogen in a reforming zone under reforming conditions, in such a way as to obtain a medium petrol fraction with an improved octane number.

5. Process according to one of the claims 1 to 4, wherein at least part of the refined product of stage b) is supplied to the motor diesel oil pool, so as to obtain a motor diesel oil with an improved cetane number.

6. Process according to one of the claims 1 to 3, wherein at least part of the refined product of stage b) is mixed with said medium petrol fraction of stage a) in a proportion such that the nitrogen quantity of the thus obtained mixture remains below 50 ppm and said mixture undergoes the said hydrotreatment and said reforming of claim 4, followed by the collection of the reformed petrol which is mixed with said extract according to stage c) of claim 1.

7. Process according to one of the claims 1 to 6, wherein the light petrol fraction (25°C-80°C) contains 0.1 to 5% by weight of aromatic hydrocarbons.

8. Process according to one of the claims 1 to 7, wherein the heavy petrol fraction contains less than 15% by weight and preferably 1 to 10% by weight of dicyclic hydrocarbons having at least one aromatic cycle.

9. Process according to one of the claims 1 to 8, wherein said first solvent is dimethylsulphoxide, polyethylene glycol or dimethylformamide.

10. Process according to claim 9, wherein said first solvent contains 1 to 10% of water.
